# EUROPÄISCHE PATENTSCHRIFT

(11) **EP 3 992 407 B1**
(45) Veröffentlichungstag und Bekanntmachung des Hinweises auf die Patenterteilung: **07.06.2023**
(21) Anmeldenummer: 21201432.8
(22) Anmeldetag: 07.10.2021
(51) Int. Cl.: E06B 1/70, E06B 3/96, E06B 1/00

(54) **DÄMMELEMENT**
INSULATING ELEMENT
ÉLÉMENT ISOLANT

(30) Priorität: 07.10.2020 AT 508572020
(43) Veröffentlichungstag der Anmeldung: 04.05.2022
(73) Patentinhaber: MÜLLER, Günther, 9433 St. Andrä (AT)
(72) Erfinder: MÜLLER, Günther, 9433 St. Andrä (AT)
(74) Vertreter: Beer & Partner Patentanwälte KG

(56) Entgegenhaltungen:
- EP-A2- 2 500 502
- DE-U1-202006 004 467

## Beschreibung

Die Erfindung betrifft ein Dämmelement, das im Bereich einer Ecke zwischen einem Fensterstock und einer Fensterbank fassadenaußenseitig anzubringen ist.

Im Bereich einer Ecke zwischen einem Fensterstock und einer Fensteraußenbank ergibt sich üblicherweise ein Gewerkeloch, was nachteilig ist, insbesondere wenn fassadenaußenseitig eine Dämmung als Wärmedämmungsverbundsystem (WDVS) angebracht ist.

Die Dokumente DE 20 2006 004 467 U1, EP 3 075 936 A1 und EP 1 860 247 A2 zeigen jeweils ein Dämmelement, das im Bereich einer Ecke zwischen einem Fensterstock und einer Fensterbank fassadenaußenseitig anzubringen ist. Das Dämmelement (erstes Teil) weist in der Einbaulage am unteren Ende eine, um 5° vom Fensterstock abfallend, geneigte Auflagefläche auf. Zudem ist im Bereich der Auflagefläche eine hinterschnittene und zur Auflagefläche hin offene Nut vorgesehen. Die hinterschnittene Nut ist zur Aufnahme eines zweiten Teils, wie etwa eines seitlichen Randes, Abschlussendes und/oder Abdeckprofils eines Anschlusselements vorgesehen. Die hinterschnittene Nut des Dämmelements ist zur Aufnahme einer Fensterbank angeordnet.

DE 33 07 634 A1 zeigt eine Nut- und Federverbindung von Dämmelementen. Durch diese Ausbildung wird einerseits eine dichte Verbindung erzielt und andererseits eine bündige Anbringung erleichtert.

Baumit GmbH. Baumit FensterbankProfil, Jänner 2017, Seite 1-4 zeigt ein Fensterbankprofil, das als Einschub- und Anputzleiste eine wasserdichte Fensterbankanbindung sicherstellen soll. Das Profil besteht aus zwei Kunststoff-Einschubleisten (eine seitliche Leiste und ein normal dazu angeordneter Formteil), einer Tropfkante sowie einem profilierten Textilglasgewebe für die Verklebung im Putz. Der Formteil setzt sich aus einem Boden und zwei im rechten Winkel zueinander stehenden Wänden zusammen.

Der Formteil wird mit dem Dämmelement verklebt.

Der Erfindung liegt die Aufgabe zugrunde, ein Dämmelement zur Verfügung zu stellen, das im Bereich einer Fensterbank angebracht werden kann, um das Gewerkeloch zu schließen.

Gelöst wird diese Aufgabe erfindungsgemäß mit einem Dämmelement, das die Merkmale von Patentanspruch 1 aufweist.

Vorteilhafte und bevorzugte Ausführungsformen des erfindungsgemäßen Dämmelementes sind Gegenstand der Unteransprüche.

Das erfindungsgemäße Dämmelement umfasst einen Teil, der fassadenaußenseitig im Bereich der anzubringenden Fensterbank und des Fensterstocks angeordnet wird. Dieser Teil des Dämmelementes weist an seinem in Einbaulage unteren Ende eine Auflagefläche für die Fensterbank auf.

Zusätzlich umfasst das erfindungsgemäße Dämmelement einen zweiten, im Wesentlichen stabartigen Teil, der in die hinterschnittene Nut des ersten Teils des erfindungsgemäßen Dämmelementes eingeschoben werden kann, bis er mit seinem inneren Ende bündig an dem Fensterstock anschließt (anliegt).

Wenn die Auflagefläche für die Fensterbank des ersten Teils des erfindungsgemäßen Dämmelementes - wie für Fensterbänke üblich - ein Gefälle nach außen von 5° aufweist, wird das an dem Fensterstock anliegende Ende des stabartigen Teils des Dämmelementes mit einem 5°-Schnitt versehen, sodass der stabartige Teil bündig an dem Fensterstock anliegen kann.

So ist erreicht, dass das sonst vorhandene Gewerkeloch mit dem erfindungsgemäßen Dämmelement geschlossen ist.

Weitere Einzelheiten und Merkmale des erfindungsgemäßen Dämmelementes ergeben sich aus der nachstehenden Beschreibung der in den Zeichnungen beispielhaft gezeigten Ausführungsformen. Es zeigt:
- Fig. 1: ein Dämmelement in Schrägansicht,
- Fig. 2: einen ersten Teil des Dämmelementes in Seitenansicht,
- Fig. 3: einen stabartigen Teil des Dämmelementes in Schrägansicht,
- Fig. 4: das Einschieben des stabartigen Teils in den ersten Teil des Dämmelementes,
- Fig. 5: eine zweite Ausführungsform des Dämmelementes,
- Fig. 6: einen ersten Teil der zweiten Ausführungsform in Schrägansicht,
- Fig. 7: eine Winkelprofilleiste mit angeschlossenem Dichtstreifen,
- Fig. 8: das Einschieben des stabartigen Teils in den ersten Teil des Dämmelementes und
- Fig. 9: einen am erfindungsgemäßen Dämmelement anzubringenden Formteil in Schrägansicht.

Die in den Fig. 1 bis 4 gezeigte Ausführungsform eines nicht erfindungsgemäßen Dämmelementes 1 umfasst einen ersten Teil 2 und einen zweiten stabartigen Teil 3. An dem ersten Teil 2 ist an dem in Einbaulage unteren Ende ein Ansatz 4 vorgesehen, dessen Oberseite eine Auflagefläche 5 für eine Fensterbank bildet. Die Auflagefläche 5 weist nach außen, also vom (in Fig. 1 rechts anschließenden) Fensterstock weg, ein Gefälle von 5° auf, wie dies üblicherweise vorgesehen ist.

In dem ersten Teil 2 des Dämmelementes 1 ist eine zur Auflagefläche 5 hin offene Nut 6 (Fig. 2) vorgesehen, die durch eine längslaufende Rippe 7 hinterschnitten ausgebildet ist.

Fig. 2 zeigt, dass in der Auflagefläche 5 eine Stufe 8 vorgesehen ist, die etwa mit der zu der Auflagefläche 5 hin weisenden Fläche (in Fig. 1 rechts angeordnet) des ersten Teils 2 des Dämmelementes 1 fluchtend angeordnet ist.

Fig. 3 zeigt den stabartigen Teil 3 des Dämmelementes 1, der als Dämmstreifen wirkt und an seiner in Gebrauchslage oberen Seite eine längslaufende Nut 9 aufweist, die in Gebrauchslage (Fig. 1) die Rippe 7 in der Nut 6 des ersten Teils 2 des Dämmelementes 1 aufnimmt, wie dies Fig. 4 veranschaulicht.

Die hinterschnitten ausgebildete Nut 6 ist so wie die Auflagefläche 5 für die Fensterbank mit einem Gefälle von 5° nach vorne ausgebildet, verläuft also im Wesentlichen parallel zu der Auflagefläche 5.

Um eine bündige Anlage des stabartigen Teils 3 (Dämmstreifen) an dem Fensterstock zu gewährleisten, ist dessen innere (in Fig. 3 rechts liegende) Endfläche zur Längserstreckung des stabartigen Teils 3 so schräg ausgerichtet, wie das Gefälle der Auflagefläche 5, also beispielsweise um 5° abgeschrägt.

Bei der in den Fig. 5 bis 9 gezeigten Ausführungsform des erfindungsgemäßen Dämmelementes 1 ist zusätzlich eine Winkelprofilleiste 10 vorgesehen, die an dem ersten Teil 2 des Dämmelementes 1 im Bereich oberhalb der hinterschnitten ausgebildeten Nut 6 angebracht, beispielsweise angeklebt, ist.

Um die Winkelprofilleiste 10 (beispielsweise eine Kunststoffprofilleiste) aufzunehmen, ist, wie in Fig. 6 gezeigt, die obere Begrenzungswand der hinterschnitten ausgebildeten Nut 6 mit einer Stufe 11 ausgebildet, sodass Raum für die Aufnahme eines Schenkels der Winkelprofilleiste 10 vorliegt.

Insbesondere ist vorgesehen, dass die Winkelprofilleiste 10 mit Hilfe eines doppelseitigen Klebebandes an die Stufe 11 in der oberen Wand der hinterschnittenen Nut 6 in dem ersten Teil 3 des erfindungsgemäßen Dämmelementes 1 angeklebt ist.

Die Winkelprofilleiste 10 kann eine Tropfkante 12 aufweisen und eröffnet die Möglichkeit, Schichtstärken von Spachtelung und Edelputz aufzunehmen.

In einem in Einbaulage im Wesentlichen lotrecht nach oben weisenden Schenkel 13 der Winkelprofilleiste 10 sind Löcher 14 angeordnet, damit die Spachtelmasse mit dem ersten Teil 2 des erfindungsgemäßen Dämmelementes 1 eine Bindung eingehen kann.

Zusätzlich kann an dem nach oben weisenden Schenkel 13 (der Schenkel 13 mit den Löchern 14) der Winkelprofilleiste 10 ein Glasfasergewebe befestigt, z.B. angeklebt oder angeschweißt, sein.

An der Winkelprofilleiste 10 ist ausweislich Fig. 7 ein Streifen 15 aus elastischem Werkstoff angebracht, der, wie in Fig. 5 gezeigt, sowohl in die hinterschnitten ausgebildete Nut 6 eingeschoben, an dem stabartigen Teil 3 als auch an der Auflagefläche 5 für die Fensterbank aufliegt und dort vorzugsweise angeklebt ist.

Um das erfindungsgemäße Dämmelement 1 zum Fensterstock hin zu schließen und das dort vorhandene Gewerkeloch sicher zu verschließen, ist ein Formteil 16 vorgesehen, der, wie in Fig. 5 gezeigt, angeordnet und festgeklebt werden kann.

Der Formteil 16 besitzt ausweislich Fig. 9 einen Boden 17 und zwei in Einbaulage vom dem Boden 17 nach oben abstehende Wände 18 und 19 sowie einen oberen Teil 20, der im Wesentlichen parallel zum Boden 17 ausgerichtet ist. Fig. 9 zeigt, dass der Boden 17 gewinkelt ist und einen in Einbaulage waagerecht verlaufenden Teil 21 sowie einen ein Gefälle von 5° aufweisenden Teil, der parallel zur Auflagefläche 5 für die Fensterbank verläuft, umfasst.

Der erste Teil 2 des erfindungsgemäßen Dämmelementes 1 wird im Zuge von Verklebearbeiten von Dämmplatten (WDVS) auf der Fassade im Eckbereich der Fensterbank verklebt. Danach wird der stabartige Teil 3 in die hinterschnitten ausgebildete Nut 6 eingeschoben, bis er mit seinem inneren Ende an dem Fensterstock anliegt. Ein allfälliger äußerer Überstand des stabartigen Teils 3 kann danach abgetrennt (Messer oder Dämmstoffsäge) werden. Nach dem Versetzen des erfindungsgemäßen Dämmelementes 1 kann die Leibung im Bereich der Fensterbank mit Spachtelmasse inklusive Glasseidengewebe verspachtelt und Edelputz aufgebracht werden.

Nach den Spachtelarbeiten kann über den Eckbereich zwischen der Auflagefläche 5 und der zur Auflagefläche 5 hin weisenden Seite des ersten Teils 2 des Dämmelementes 1 ein Dichtungsband, z.B. aus Butyl, aufgebracht werden.

Bei der in den Fig. 5 bis 9 gezeigten Variante wird beim Einbau des Dämmelementes 1 so vorgegangen, wie diese anhand der Fig. 1 bis 4 beschrieben worden ist. Zusätzlich ist bei dieser Ausführungsform die Winkelprofilleiste 10 anzubringen. Die Winkelprofilleiste 10 wird in die Stufe 11 der oberen Wand der Nut 6 eingesetzt und dort festgeklebt. An der Winkelprofilleiste 10 ist (Fig. 7) ein Streifen 15 aus Butyl als Dichtband angeordnet, sodass das Anbringen eines zusätzlichen Dichtbandes entbehrlich ist. Auch der Streifen 15 kann mit Hilfe von Klebstoff am ersten Teil 2, dem eingeschobenen stabartigen Teil 3 und der Auflagefläche 5 für die Fensterbank angeklebt werden.

Zusätzlich ist bei der in den Fig. 5 bis 9 gezeigten Ausführungsform ein Formteil 16 vorgesehen, der beispielsweise aus Kunststoff besteht, und, so wie dies in Fig. 5 gezeigt ist, mit Hilfe von Butylband frontal auf den Fensterstock und in eine zur Auflagefläche 5 hin weisende Vertiefung an dem ersten Teil 2 geklebt wird.

Bei dem erfindungsgemäßen Dämmelement 1 mit der in den Fig. 5 und 9 gezeigten Ausführungsform besteht die Möglichkeit, das seitliche Ende einer Fensterbank, welches in der Regel nach oben abgewinkelt ist, in den nach dem Einschieben des stabartigen Teils 3 verbleibenden, zur Auflagefläche 5 hin offenen Raum der hinterschnittenen Nut 6 zu schieben. Dabei ist bevorzugt vorgesehen, dass der horizontale Teil der Winkelprofilleiste 10 über die Fensterbank ragt, sodass wegen der dort vorgesehenen Tropfkante 12 verhindert ist, dass Wasser nach hinten, also zum Dämmelement 1 hin, weg rinnt.

Zusammenfassend kann ein Ausführungsbeispiel der Erfindung wie folgt beschrieben werden:
Ein Dämmelement 1 weist einen ersten Teil 2, der an seinem in Einbaulage unteren Ende einen Ansatz 4 mit einer Auflagefläche 5 für eine Fensterbank aufweist, auf. In eine durch eine Rippe 7 hinterschnitten ausgebildete und zu der Auflagefläche 5 hin offene Nut 6 ist ein stabartiger Teil 3 bis in Anlage an einen Fensterstock eingeschoben. In der oberen Wand der Nut 6 ist eine Stufe 11 vorgesehen. Im Bereich der Stufe 11 ist an dem ersten Teil 2 eine Winkelprofilleiste 10 befestigt. Die Winkelprofilleiste 10 besitzt eine Tropfkante 12, die über der Auflagefläche 5 liegt. Im Bereich des fensterstockseitigen Endes der Nut 6 ist ein Formteil 16 angeordnet, der eine an dem stabartigen Teil 3 befestigte Wand 19 und einen auf der Auflagefläche 5 befestigten Boden 17 aufweist.

## Patentansprüche

1. Dämmelement (1), das im Bereich einer Ecke zwischen einem Fensterstock und einer Fensterbank fassadenaußenseitig anzubringen ist, wobei das Dämmelement (1) einen ersten Teil (2) umfasst, der an seinem in Einbaulage unteren Ende eine Auflagefläche (5) für die Fensterbank aufweist, wobei im Bereich der Auflagefläche (5) für die Fensterbank in dem ersten Teil (2) eine hinterschnittene und zur Auflagefläche (5) hin offene Nut (6) vorgesehen ist, **dadurch gekennzeichnet, dass** ein zweiter, im Wesentlichen stabartiger Teil (3) des Dämmelementes (1) vorgesehen ist, dass der zweite Teil (3) in die hinterschnittene Nut (6) einführbar ist, dass der zweite Teil (3) in Einbaulage bis zu dem Fensterstock reicht, dass der der Auflagefläche (5) gegenüberliegende Rand der hinterschnittenen Nut (6) durch eine Stufe (11) gestuft ausgebildet ist, dass in der Stufe (11) ein Schenkel einer Winkelprofilleiste (10) des Dämmelementes (1) aufgenommen ist und dass ein weiterer Schenkel (13) der Winkelprofilleiste (10) neben der hinterschnittenen Nut (6) an der zur Auflagefläche (5) hin weisenden Fläche des ersten Teils (2) des Dämmelementes (1) anliegt.

2. Dämmelement nach Anspruch 1, **dadurch gekennzeichnet, dass** in der hinterschnittenen Nut (6) eine Rippe (7) vorgesehen ist und dass die Rippe (7) parallel zur Längserstreckung der Nut (6) verläuft.

3. Dämmelement nach Anspruch 2, **dadurch gekennzeichnet, dass** die Rippe (7) von der Mündung der Nut (6) zum Grund der Nut (6) hin versetzt angeordnet ist.

4. Dämmelement nach einem der Ansprüche 1 bis 3, **dadurch gekennzeichnet, dass** der zweite, im Wesentlichen stabartige Teil (3) des Dämmelementes (1) eine Außenkontur aufweist, die zu der Innenkontur der hinterschnittenen Nut (6) komplementär ist.

5. Dämmelement nach einem der Ansprüche 2 bis 3, **dadurch gekennzeichnet, dass** in der in Einbaulage nach oben weisenden Fläche des zweiten, im Wesentlichen stabartigen Teils (3) des Dämmelementes (1) eine längslaufende Nut (9) vorgesehen ist und dass die Rippe (7) bei in die hinterschnittene Nut (6) im ersten Teil (2) eingeführtem zweiten Teil (3) in die Nut (9) eingreift.

6. Dämmelement nach Anspruch 5, **dadurch gekennzeichnet, dass** die Rippe (7) in die längslaufende Nut (9) im stabartigen Teil (3) formschlüssig eingreift.

7. Dämmelement nach einem der Ansprüche 1 bis 6, **dadurch gekennzeichnet, dass** die Auflagefläche (5) in Einbaulage von dem Fensterstock weg abfallend, insbesondere zur Horizontalen um 5° geneigt, ausgebildet ist.

8. Dämmelement nach einem der Ansprüche 1 bis 7, **dadurch gekennzeichnet, dass** der Schenkel (13) mit der Fläche des ersten Teils (2) verbunden, insbesondere verklebt, ist.

9. Dämmelement nach einem der Ansprüche 1 bis 8, **dadurch gekennzeichnet, dass** der an der Fläche des ersten Teils (2) anliegende Schenkel (13) der Winkelprofilleiste (10) Löcher (14) aufweist.

10. Dämmelement nach einem der Ansprüche 1 bis 9, **dadurch gekennzeichnet, dass** der im Wesentlichen stabartige Teil (3) schmäler ist als die Tiefe der hinterschnittenen Nut (6) und dass neben dem im Wesentlichen stabartigen Teil (3) in der hinterschnittenen Nut (6) Raum für die Aufnahme des seitlichen Endes, insbesondere des abgewinkelten Endes, einer Fensterbank vorliegt.

11. Dämmelement nach einem der Ansprüche 1 bis 10, **dadurch gekennzeichnet, dass** ein Formteil (16) mit einem Boden (17) und zwei im Winkel zueinander stehenden, von dem Boden (17) abstehenden Wänden (18, 19) vorgesehen ist und dass der Formteil (16) an der Vorderseite des Fensterstockes und in die hinterschnittene Nut (6) des einen Teils (2) des Dämmelementes (1) eingreifend angebracht ist.

12. Dämmelement nach Anspruch 11, **dadurch gekennzeichnet, dass** der Formteil (16) mit dem Fensterstock und/oder mit dem ersten Teil (2) des Dämmelementes (1) verbunden, insbesondere verklebt, ist.

13. Dämmelement nach Anspruch 11 oder 12, **dadurch gekennzeichnet, dass** der Formteil (16) einen zu seinem Boden (17) parallelen oberen Teil (20) aufweist.

## Claims

1. Insulating element (1) which is to be fitted on the outside of the facade in the region of a corner between a window frame and a window sill, wherein the insulating element (1) comprises a first part (2) which, at its lower end in the fitted position, has a support surface (5) for the window sill, wherein an undercut groove (6) which is open towards the support surface (5) is provided in the first part (2) in the region of the support surface (5) for the window sill, **characterized in that** a second, essentially rod-like part (3) of the insulating element (1) is provided, **in that** the second part (3) can be inserted into the undercut groove (6), **in that** the second part (3), in the fitted position, reaches as far as the window frame, **in that** the edge of the undercut groove (6) which is opposite the support surface (5) is of a stepped design by a step (11), **in that** one leg of an angle profile strip (10) of the insulating element (1) is accommodated in the step (11), and **in that** a further leg (13) of the angle profile strip (10), adjacent to the undercut groove (6), rests against that surface of the first part (2) of the insulating element (1) which faces the support surface (5) .

2. Insulating element according to claim 1, **characterized in that** a rib (7) is provided in the undercut groove (6), and **in that** the rib (7) extends parallel to the longitudinal extension of the groove (6).

3. Insulating element according to claim 2, **characterized in that** the rib (7) is arranged offset from the mouth of the groove (6) towards the bottom of the groove (6).

4. Insulating element according to one of claims 1 to 3, **characterized in that** the second, essentially rod-like part (3) of the insulating element (1) has an outer contour which is complementary to the inner contour of the undercut groove (6) .

5. Insulating element according to one of claims 2 to 3, **characterized in that** a longitudinally extending groove (9) is provided in the surface of the second, essentially rod-like part (3) of the insulating element (1), which surface faces upwards in the fitting position, and **in that** the rib (7) engages in the groove (9) when the second part (3) is inserted into the undercut groove (6) in the first part (2).

6. Insulating element according to claim 5, **characterized in that** the rib (7) engages positively in the longitudinally extending groove (9) in the rod-like part (3).

7. Insulating element according to one of the claims 1 to 6, **characterized in that** the support surface (5) in the fitting position is designed to slope away from the window frame, in particular to be inclined by 5° to the horizontal.

8. Insulating element according to one of claims 1 to 7, **characterized in that** the leg (13) is connected, in particular glued, to the surface of the first part (2).

9. Insulating element according to one of claims 1 to 8, **characterized in that** the leg (13) of the angle profile strip (10), which rests against the surface of the first part (2), has holes (14).

10. Insulating element according to one of claims 1 to 9, **characterized in that** the substantially rod-like part (3) is narrower than the depth of the undercut groove (6), and **in that**, in addition to the substantially rod-like part (3), there is space in the undercut groove (6) for accommodating the lateral end, in particular the angled end, of a window sill.

11. Insulating element according to one of claims 1 to 10, **characterized in that** a shaped part (16) is provided, having a bottom (17) and two walls (18, 19) at an angle to each other and projecting from the bottom (17), and **in that** the shaped part (16) is attached to the front side of the window frame and engaging in the undercut groove (6) of one part (2) of the insulating element (1).

12. Insulating element according to claim 11, **characterized in that** the shaped part (16) is connected, in particular glued, to the window frame and/or to the first part (2) of the insulating element (1).

13. Insulating element according to claim 11 or 12, **characterized in that** the shaped part (16) has an upper part (20) parallel to its bottom (17).

## Revendications

1. Élément isolant (1) à disposer au niveau d'un angle entre un châssis de fenêtre et un rebord de fenêtre du côté extérieur d'une façade, lequel élément isolant (1) comprend une première partie (2) qui présente, à son extrémité inférieure dans la position d'installation, une surface d'appui (5) pour le rebord de fenêtre, une rainure en contre-dépouille (6) ouverte vers la surface d'appui (5) étant prévue dans la première partie (2)dans la zone de la surface d'appui (5) pour le rebord de fenêtre, **caractérisé en ce qu'**il est prévu une deuxième partie (3) sensiblement en forme de barre de l'élément isolant (1), **en ce que** la deuxième partie (3) peut être insérée dans la rainure en contre-dépouille (6), **en ce que** la deuxième partie (3) va jusqu'au châssis de fenêtre dans la position d'installation, **en ce que** le bord de la rainure en contre-dépouille (6) qui fait face à la surface d'appui (5) est étagé avec un gradin (11), **en ce qu'**un bras d'une bande de profilé d'angle (10) de l'élément isolant (1) est logé dans le gradin (11) et **en ce qu'**un autre bras (13) de la bande de profilé d'angle (10) repose à côté de la rainure en contre-dépouille (6) sur la surface dirigée vers la surface d'appui (5) de la première partie (2) de l'élément isolant (1).

2. Élément isolant selon la revendication 1, **caractérisé en ce qu'**une nervure (7) est prévue dans la rainure en contre-dépouille (6) et **en ce que** la nervure (7) est parallèle au sens de la longueur de la rainure (6).

3. Élément isolant selon la revendication 2, **caractérisé en ce que** la nervure (7) est décalée de l'embouchure de la rainure (6) au fond de la rainure (6).

4. Élément isolant selon l'une des revendications 1 à 3, **caractérisé en ce que** la deuxième partie (3) sensiblement en forme de barre de l'élément isolant (1) présente un contour extérieur complémentaire du contour intérieur de la rainure en contre-dépouille (6).

5. Élément isolant selon l'une des revendications 2 à 3, **caractérisé en ce qu'**une rainure longitudinale (9) est prévue dans la surface orientée vers le haut dans la position d'installation de la deuxième partie (3) sensiblement en forme de barre de l'élément isolant (1) et **en ce que** la nervure (7) se met en prise dans la rainure (9) quand la deuxième partie (3) est introduite dans la rainure en contre-dépouille (6) de la première partie (2).

6. Élément isolant selon la revendication 5, **caractérisé en ce que** la nervure (7) se met en prise en correspondance de forme dans la rainure longitudinale (9) de la partie en forme de barre (3).

7. Élément isolant selon l'une des revendications 1 à 6, **caractérisé en ce que** la surface d'appui (5) est conformée avec une pente descendante à partir du châssis de fenêtre dans la position d'installation, en particulier avec une inclinaison de 5° par rapport à l'horizontale.

8. Élément isolant selon l'une des revendications 1 à 7, **caractérisé en ce que** le bras (13) est assemblé avec la surface de la première partie (2), en particulier collé.

9. Élément isolant selon l'une des revendications 1 à 8, **caractérisé en ce que** le bras (13) de la bande de profilé d'angle (10) reposant sur la surface de la première partie (2) présente des trous (14).

10. Élément isolant selon l'une des revendications 1 à 9, **caractérisé en ce que** la partie sensiblement en forme de barre (3) est plus étroite que la profondeur de la rainure en contre-dépouille (6) et **en ce qu'**il y a, à côté de la partie sensiblement en forme de barre (3), de la place dans la rainure en contre-dépouille (6) pour recevoir l'extrémité latérale, en particulier l'extrémité en angle, d'un rebord de fenêtre.

11. Élément isolant selon l'une des revendications 1 à 10, **caractérisé en ce qu'**est prévue une pièce mise en forme (16) avec un fond (17) et deux parois (18, 19) qui forment un angle l'une avec l'autre et dépassent du fond (17) et **en ce que** la pièce mise en forme (16) est mise en place sur la face avant du châssis de fenêtre et se met en prise dans la rainure en contre-dépouille (6) de la première partie (2) de l'élément isolant (1).

12. Élément isolant selon la revendication 11, **caractérisé en ce que** la pièce mise en forme (16) est assemblée, en particulier collée, au châssis de fenêtre et/ou à la première partie (2) de l'élément isolant (1).

13. Élément isolant selon la revendication 11 ou 12, **caractérisé en ce que** la pièce mise en forme (16) présente une partie supérieure (20) parallèle à son fond (17).
